# EUROPÄISCHE PATENTSCHRIFT

(11) **EP 2 275 601 B1**
(45) Veröffentlichungstag und Bekanntmachung des Hinweises auf die Patenterteilung: **04.01.2012**
(21) Anmeldenummer: 09008728.9
(22) Anmeldetag: 03.07.2009
(51) Int. Cl.: D21G 1/00

(54) **Kalander zum Glätten einer Papier oder Kartonbahn**
Calendar for smoothing sheets of paper or cardboard
Calandre pour lisser un papier ou une bande de carton

(43) Veröffentlichungstag der Anmeldung: 19.01.2011
(73) Patentinhaber: Andritz Küsters GmbH, 47805 Krefeld (DE)
(72) Erfinder: Svenka, Peter, Dr., 47929 Grefrath (DE); Brendel, Bernhard, Dr., 47929 Grefrath (DE); Davydenko, Eduard, Dr., 41751 Viersen-Boisheim (DE)
(74) Vertreter: Sparing Röhl Henseler Patentanwälte European Patent Attorneys

(56) Entgegenhaltungen:
- WO-A1-95/34715
- WO-A1-99/23305

## Beschreibung

Die Erfindung betrifft einen Kalander zum Glätten einer Papier- oder Kartonbahn nach dem Oberbegriff des Anspruchs 1.

Zur Verbesserung der Oberflächenqualität werden Papier- oder Kartonbahnen geglättet. Der gleichzeitig dabei auftretende Volumenverlust ist meist unerwünscht. Um die Glättung mit größtmöglicher Volumenschonung durchzuführen, kommen Kalander mit verlängertem Nip zum Einsatz. Man spricht insoweit auch von einem Breitnip.

Aus DE 10 2007 024 581 A1 ist ein Kalander und ein Verfahren zur Satinage bekannt, bei denen zwei mit umlaufenden Bändern gebildete Breitnips durch wenigstens einen kürzeren Nip unterbrochen werden. Der kürzere Nip ist dabei druckmäßig in der Regel höher beaufschlagt. Der erste Breitnip dient im Wesentlichen der Wärmezufuhr. Der kurze Pressspalt verursacht einen Glättimpuls auf die Bahn. Der zweite Breitnip dient der Vergleichmäßigung der Glättwirkung bei gleichzeitigem Abkühlen der Bahn. Bevorzugt wird ein Metallband, das wegen der hohen Wärmeleitfähigkeit vorteilhaft sein soll für den Eintrag von Wärme. Die Anwendung hoher Temperaturen von bis zu 300°C ist vorgesehen, wobei dies insbesondere für den ersten Breitnip gilt. Die Nachteile hoher Temperaturen müssen folglich in Kauf genommen werden.

Hohe Temperaturen müssen auch zum Glätten hochwertiger Papiere gewählt werden, um die für ein gutes Druckergebnis erforderlichen Glättwerte zu erreichen.

Die genannten hohen Temperaturen können zu Verhornungen an der Oberfläche der Papier- oder Kartonbahn führen, die sich nachteilig auf das Druckergebnis auswirken. Ferner kommt es bei hohen Temperaturen der Walzenoberfläche der beheizbaren Walzen der Kalander zu großen Wärmeverlusten an die Umgebung.

Aufgabe der vorliegenden Erfindung ist es, einen Kalander zu schaffen, der eine Papier- oder Kartonbahn kosten- und energiesparend glättet.

Diese Aufgabe wird durch die Merkmale des Anspruchs 1 gelöst.

Hierdurch wird ein Kalander geschaffen, bei dem die Papier- oder Kartonbahn vor dem Eintritt in den Nip eine Vorbehandlungsstrecke durchläuft und der Federwerkstoff des umlaufenden Bandes die Erzeugung eines optimierten Temperaturprofils in der Papier- oder Kartonbahn stützt. Ein optimiertes Temperaturprofil ermöglicht ein kosten- und energiesparendes Glätten der Papier- oder Kartonbahn im Nip.

Durch ein verlängertes und federgestütztes Erwärmen der Papier- oder Kartonbahn in dem Behandlungsspalt ist eine gleichmäßige Erwärmung der Papier- oder Kartonbahn bis zur technologisch erforderlichen Tiefe verbessert. Walzenoberflächentemperaturen im Bereich von 80°C bis 160°C sind dann im Allgemeinen hinreichend. Die Höhe der Temperatur wird zugunsten einer Verlängerung der Zeitspanne der Temperatureinwirkung mit elastischer Kontaktsicherung zwischen Karton- oder Papierbahn und beheizter Walze reduziert.

Die Reduzierung der Höhe der Temperatur für den thermisch-mechanischen Glättvorgang wird dann nur noch im Wesentlichen bestimmt durch die Plastifizierungstemperatur der verwendeten Faserstoffe einer Papier- oder Kartonbahn und deren Feuchtegehalt. Der elastische Dickenbereich des Bandes stellt dabei einen federnden Anpressdruck und damit einen gleichmäßigen Wärmeübertrag von der beheizten Walze auf die Papier- oder Kartonbahn sicher. Beispielsweise Luftpolster aus Unebenheiten der Papier- oder Kartonbahn, die den Wärmeübergang behindern könnten, werden zuverlässig reduziert.

Die Walzenoberflächentemperatur der beheizbaren Walzen braucht nur geringfügig höher gewählt werden als die Plastifizierungstemperatur der jeweiligen Papier- oder Kartonbahn bei einem wählbaren Feuchtegehalt. Beispielsweise kann mit einer insoweit nur um 10 - 30°C höheren Walzenoberflächentemperatur geglättet werden. Die Steigerung des Glätteffektes bei Softkalandern, Multinipkalandern und Kalandern mit verlängerten Nips ist dadurch möglich.

Die daraus folgende Energieersparnis ergibt sich aus reduzierter Wärmeabstrahlung und reduzierter Zwangskonvektion.

Die Verlustwärme kann weiter reduziert werden, wenn das umlaufende Band an der der Papier- oder Kartonbahn zugewandten Seite eine geschlossene Oberflächendecke aufweist. Die thermisch abdichtende und abschirmende Wirkung des umlaufenden Bandes auf die Papier- oder Kartonbahn im Behandlungsspalt wird gesteigert. Eine weitere Steigerung kann durch das Material der elastischen Oberfläche erreicht werden, das als thermischer Isolator wirken kann. Dazu weist dieses Material vorzugsweise eine geringe Wärmeleitfähigkeit auf.

Eine für das Erzielen der gewünschten Eindringtiefe der Wärme erforderliche Verweilzeit im Behandlungsspalt kann durch Verstellen der Anpresslänge des Bandes an den Umfang der beheizbaren Walze mittels Leitwalzen optimiert werden.

Das den Nip bildende Gegenelement ist vorzugsweise unmittelbar hinter dem Behandlungsspalt an der beheizbaren Walze angeordnet. Bevorzugt wird die Anwendung einer Biegeeinstellwalze zur gleichzeitigen Regelung der Eigenschaftsprofile der Bahn in Querrichtung. Das Gegenelement kann eine weiche Walze oder eine harte beheizbare Walze sein, wenn eine beidseitige Glättung erwünscht ist. Die Linienlast kann auf die jeweilige Zielsetzung angepasst werden.

Der Kalander kann einen oder mehrere Nips aufweisen, wobei bei mehreren Nips der Behandlungsspalt vorzugsweise dem ersten Nip vorgeordnet ist.

Bevorzugt kann eine kontrollierte örtliche Druckzunahme im Behandlungsspalt eingestellt werden, indem Leitwalzen für das umlaufende Band zusätzlich als Anpresswalzen arbeiten.

Weitere Ausgestaltungen der Erfindung sind der nachfolgenden Beschreibung und den Unteransprüchen zu entnehmen.

Die Erfindung wird nachstehend anhand der in den beigefügten Abbildungen dargestellten Ausführungsbeispiele näher erläutert.
Fig. 1 zeigt schematisch eine Seitenansicht eines Kalanders,
Fig. 2 zeigt schematisch einen Kalander gemäß einem zweiten Ausführungsbeispiel,
Fig. 3 zeigt schematisch einen Teilquerschnitt des umlaufenden Bandes.

Fig. 1 zeigt einen Kalander 1 zum Glätten einer Papier- oder Kartonbahn 2 mit mindestens einem Nip 3, der zwischen einer beheizbaren Walze 4 und einem Gegenelement 5 gebildet ist. Das Gegenelement 5 ist vorzugsweise eine Walze, insbesondere eine Biegeeinstellwalze, zur gleichzeitigen Regelung der Eigenschaftsprofile der Bahn 2 in Querrichtung. Das Gegenelement 5 ist vorzugsweise eine weiche Walze. Alternativ ist das Gegenelement 5 als harte Walze ausgebildet, die dann vorzugsweise beheizt ist, um die Papier- oder Kartonbahn 2 beidseitig glätten zu können. Die Niplänge des Nips 3 liegt vorzugsweise im Bereich von 1 bis 40 mm, je nach Art des Gegenelements 5, z.B. harte Walze, weiche Walze oder Schuhwalze. Bei Verwendung einer Schuhwalze kann der Nip 3 vorzugsweise Niplängen im Bereich von 20 bis 300 mm aufweisen.

Die Walze 4 als auch das Gegenelement 5 können jeweils angetrieben sein, insbesondere für den Online-Betrieb des Kalanders 1. Die beheizbare Walze 4 wird beispielsweise auf Walzenoberflächentemperaturen von 80°C bis 160°C erhitzt in Abhängigkeit von der Plastifizierungstemperatur der jeweiligen Papier- oder Kartonbahn 2 und deren Feuchtegehalt.

Der Kalander 1 umfasst eine Einrichtung 6 zum Erzeugen eines vorbestimmten Drucks im Nip 3. Die Einrichtung 6 zum Erzeugen eines vorbestimmten Drucks ist hier beispielsweise ein Belastungszylinder. Alternativ oder zusätzlich kann das Gegenelement 5 mit einem inneren Hub ausgebildet sein, wodurch eine Druckbelastung im Nip 3 einstellbar ist.

Dem Nip 3 ist in Bahnlaufrichtung L eine Bahnbehandlungseinrichtung 7 mit zwei einen Behandlungsspalt 8 bildenden Kontaktflächen 9, 10 vorgeordnet. Die Kontaktfläche 9 ist eine umlaufende Kontaktfläche, die durch ein an Leitwalzen 11, 12, 13 umlaufendes Band 14 gebildet ist. Die andere Kontaktfläche 10 ist von der umlaufenden Außenwand der beheizbaren Walze 4 gebildet. Der Behandlungsspalt 8 erstreckt sich entlang eines Grades 15 der Umschlingung der beheizbaren Walze 4. Der Grad 15 der Umschlingung zum Variieren der Länge des Behandlungsspalts 8 ist in Abhängigkeit einer gewünschten Eindringtiefe der Wärme in die Papier- oder Kartonbahn 2 einstellbar. Durch Verstellen der Anpresslänge des Bandes 14 am Umfang der beheizbaren Walze 4 wird die wählbare Verweilzeit mittels der Leitwalzen 11, 12, 13 optimiert. Die Anpresslänge am Umfang der Walze 4 ist vorzugsweise von 0,25 bis 5,0 m variabel einstellbar.

Das umlaufende Band 14 weist an der der Papier- oder Kartonbahn 2 zugewandten Seite einen elastischen Dickenbereich 17 auf, um den thermischen Wirkungsgrad der Wärmeübertragung von der beheizbaren Walze 4 auf die Papier- oder Kartonbahn 2 zu optimieren. Dazu weist der elastische Dickenbereich 17 eine Federrate auf, die kleiner ist als die Federrate der Papier- oder Kartonbahn 2 zu Beginn der Behandlung im Behandlungsspalt 8.

Wie Fig. 3 zeigt, wird der elastische Dickenbereich 17 vorzugsweise von einer elastischen Schicht gebildet, die auf einem Trägermaterial 19 des Bandes 14 angeordnet ist. Die elastische Schicht bildet somit beispielsweise eine Auflage. Der elastische Dickenbereich 17 besteht vorzugsweise aus einem Elastomer, über dessen Dicke und Härte die Federrate desselben einstellbar ist. Die Federrate der Papier- oder Kartonbahn 2 beträgt zu Beginn der Behandlung im Behandlungsspalt 0,01 bis 1 MPa/µm, vorzugsweise 0,1 bis 0,5 MPa/µm. Die Federrate des elastischen Dickenbereiches 17 liegt vorzugsweise ebenfalls in einem Bereich von 0,01 bis 1 MPa/µm. Im Verhältnis zur Federrate der Papier- oder Kartonbahn 2 zu Beginn der Behandlung im Behandlungsspalt 8 ist diese Federrate des elastischen Dickenbereiches 17 jedoch immer kleiner gewählt, insbesondere vorzugsweise mindestens 10 % kleiner.

Die Leitwalzen 11, 12, 13 steuern eine Bandspannung des umlaufenden Bandes 14 zur Druckbeaufschlagung im Behandlungsspalt 8. Der Anpressdruck im Behandlungsspalt 8 wird durch die Spannung des Bandes 14 eingestellt. Die maximale Zugspannung des Bandes 14 ist auf vorzugsweise 200 kN/m begrenzt. Die in der Vorbehandlungszone des Behandlungsspalts 8 erzielbare Druckspannung kann beispielsweise einen Wert im Bereich von 0,01 MPa bis 0,5 MPa annehmen. Dies hängt ab von der Bandspannung und den Abmessungen der beheizbaren Walze 4.

Die Bahn 2 kann vor dem Eintritt in den Behandlungsspalt 8 die beheizbare Walze 4 entlang eines Teilabschnitts umschlingen.

Die Oberflächentemperatur der beheizbaren Walze 4 wird vorzugsweise so geregelt, dass innerhalb der Verweilzeit der Bahn 2 unterhalb des Bandes 14 die Glasumwandlungstemperatur in einer für die jeweilige Zielsetzung des Glättvorganges optimalen Eindringtiefe erzielt wird. Für eine volumenschonende Glättung ist eine oft eine Eindringtiefe von etwa 10 µm hinreichend. Die Oberflächentemperatur und die Länge der Vorbehandlungsstrecke des Behandlungsspalts 8 werden so optimiert, dass der Betrieb mit einer Temperatur ermöglicht wird, die nicht wesentlich die Glasumwandlungstemperatur des zu plastifizierenden Oberflächenbereichs der Bahn 2 übersteigt. Die so vorbehandelte Bahn 2, die vor dem Kalander 1 zuvor mit Düsen-und/oder Dampfbefeuchter aufgefeuchtet werden kann, wird direkt hinter der Vorbehandlungsstrecke in dem Nip 3, insbesondere einem Soft- oder Hardnip, geglättet. Das den Nip 3 bildende Gegenelement 5, vorzugsweise eine Walze, ist unmittelbar hinter dem umschlungenen Abschnitt an der beheizbaren Walze 4 angeordnet. Auch eine Befeuchtung hinter dem Kalander 1 oder zwischen zwei Kalandern 1 ist möglich, falls dies technologisch erforderlich ist.

Ist das Gegenelement 5 eine Walze, so ist deren Durchmesser vorzugsweise kleiner gleich 90 % des Durchmessers der beheizbaren Walze 4. Hierdurch soll der Abstand zwischen dem Ende des Behandlungsspalts 8 und dem Einlauf in den Nip 3 möglichst klein gehalten werden.

Das umlaufende Band 14 hat einen elastischen Dickenbereich 17 zur Sicherstellung eines gleichmäßigen Anpressdrucks, der durch die Spannung des Bandes 14 einstellbar ist. Für eine thermische Wirkung des Bandes 14 auf die Papier- oder Kartonbahn 2 weist das umlaufende Band 14 an der der Papier- oder Kartonbahn 2 zugewandten Seite eine geschlossene Oberflächendecke auf. Die von der beheizten Walze 4 ausgehende Wärmeübertragung zur Papier- oder Kartonbahn 2 wird durch das so ausgebildete umlaufende Band 14 gegenüber der Umgebung im Behandlungsspalt 8 thermisch abgeschirmt. Die Einleitung der Wärme in die Papier- oder Kartonbahn 2 ist verbessert, da eine Wärmeabführung an die Umgebung reduziert ist. Der elastische Dickenbereich 17 mit geschlossener Oberflächendecke 21 bildet einen thermischen Isolator, der die Einleitung der Wärme in die Papier- oder Kartonbahn 2 weiter verbessert.

Der elastische Dickenbereich 17 des umlaufenden Bandes 14 besteht vorzugsweise aus einem Werkstoff mit einer Wärmeleitfähigkeit kleiner gleich 10 W/mK, insbesondere kleiner gleich 5 W/mK, ganz bevorzugt kleiner gleich 1 W/mK. Die Härte des elastischen Dickenbereiches 17 liegt im Bereich von 50 Shore A bis 92 Shore D. Die Höhe des elastischen Dickenbereiches 17 beträgt vorzugsweise 1 bis 18 mm. Die Gesamthöhe (Dicke) des Bandes 14 liegt vorzugsweise in einem Bereich von 4 bis 30 mm.

Das Band 14 umfasst vorzugsweise ein flaches Trägermaterial 19, das mit einer oder mehreren elastischen Schichten versehen ist. Als Trägermaterial 19 sind hochfeste Kunststofffasern, Glasfasern oder Kohlefasern verwendbar. Ein solcher Verbundwerkstoff besitzt eine hohe Zugfestigkeit. Zur Erhöhung der mechanischen Festigkeit des Bandes 14 kann ein Stützgewebe oder Stützband aus den vorgenannten Fasern eingearbeitet sein. Das umlaufende Band 14 kann ferner aus einem mit einem elastischen Dickenbereich 17 versehenen Trägermaterial 19 bestehen, wobei das Trägermaterial 19 auch aus einem Metallgewebe oder Metallband bestehen kann. Die Rauigkeit der Oberfläche des Bandes 14 liegt vorzugsweise im Bereich von 0,5 bis 5 µm. Die dann gegebene Glätte der Oberfläche des Bandes 14 kann sich als Glätte auf der Papier- oder Kartonbahn 2 abbilden.

Das Band 14 weist weiterhin beispielsweise eine hitzebeständige Oberflächenbeschichtung auf, beispielsweise aus Silicon. Die hitzebeständige Beschichtung liefert eine hohe Verschleißfestigkeit und eine glatte Oberfläche.

Das umlaufende Band 14 weist ferner vorzugsweise nur eine geringe Dehnung auf, die kleiner gleich 7 % beträgt. Die beim Einstellen der Bandspannung im Band 14 aufgrund von Zugspannung im Band 14 auftretende Dehnung stört dann das Glätten nicht. Das Band 14 besitzt mindestens die gleiche Breite wie die Bahn 2. Die Dicke des Bandes 14 hängt von deren Breite und Länge ab und kann zwischen 4 und 20 mm betragen.

Mindestens eine der Leitwalzen 12 weist eine Einrichtung 16 zum wählbaren Spannen des Bandes 14 auf. Die Leitwalze 12 zum Spannen des Bandes 14 ist jeweils endseitig mittels einer Führung 18 verschiebbar bzw. schwenkbar gelagert. Fig. 1 zeigt als Führung 18 ein Hebelsystem. Auf das Hebelsystem wirkt ein Antriebselement 20, dem eine nicht dargestellte Wegmesseinrichtung zugeordnet ist.

Mindestens eine der Leitwalzen 11, 13 kann als Anpresswalze ausgebildet sein, die die Bahn 14 im Behandlungsspalt 8 entlang eines Abschnitts in Laufrichtung L durch zusätzliche radiale örtliche Druckbelastung presst. Eine Leitwalze 11, 13 ist vorzugsweise ein- und/oder auslaufseitig des Behandlungsspalts 8 als Anpresswalze ausgebildet. Die radiale Druckbelastung kann dabei einlaufseitig niedriger eingestellt sein als auslaufseitig oder umgekehrt. Eine solche Anpresswalze kann eine Biegeeinstellwalze sein.

Fig. 1 zeigt einen Kalander 1, bei dem das Band 14 die beheizbare harte Walze 4 mehr als 180° umschlingt. Bevorzugt liegt der Grad 15 der Umschlingung bei Werten zwischen 90° und 270°, wobei besonders bevorzugt sind die Werte größer gleich 120°. Das umlaufende, endlose Band 14, das auch als Belt bezeichnet wird, wird durch drei Leitwalzen 11, 12, 13 in einer Schleife um die beheizbare Walze 4 geführt. Das Band 14 wird hier durch die Leitwalze 12 gespannt. Durch diese Spannung wird der Anpressdruck des Bandes 14 an die Bahn 2 bestimmt. Eine höhere Spannung des Bandes 14 hat auch einen höheren Anpressdruck der Bahn 2 zur Folge und begünstigt die Einebnung der Bahnoberfläche, d.h. die Vorglättung. Die Vorbehandlungsstrecke des Behandlungsspalts 8 dient dann insbesondere auch einer Vorglättung der Bahn 2.

Die in dem Behandlungsspalt 8 konditionierte Bahn 2 wird in einem direkt folgenden und mit der gleichen beheizbaren Walze 4 ausgebildeten Nip 3 anschließend endgeglättet. Die Linienlast im Nip 3 ist an die zu erzielenden Glätteffekte anpassbar. Mittlere Druckspannungen mit Papier oder Karton im Nip 3 von 2 N/mm² bis 55 N/mm² sind einstellbar. Die Druckspannungen im unteren Bereich des genannten Bereichs dienen der Dickenkorrektur bei Karton. Die Druckspannungen im oberen Bereich des genannten Bereichs ermöglichen die Glättung hochwertiger Papiere, wie z.B. SC-, LWC- und MWC-Papiere oder holzfreier gestrichener Papiere. Durch eine direkte Anpressung der beiden Walzen, ohne dass ein Band 14 zwischen diesen beiden Walzen 4, 5 geführt ist, ist eine exakte Profilregelung möglich. Eventuell vorhandene Dickenunterschiede des Bandes 14 aufgrund von Fertigungstoleranzen oder thermischer Ausdehnung wirken sich auf das Glättergebnis nicht aus.

Da die Temperatur der beheizten Walze 4 und die Länge der unter dem Band 14 gebildeten Behandlungsstrecke so eingestellt werden, dass im Wesentlichen nur der oberflächennahe Bereich der Bahn 2 erwärmt wird, entsteht eine Konditionierstrecke, bei der das Innere der Bahn 2 unterhalb der Plastifizierungs- bzw. Glasumwandlungstemperatur verbleibt. Dadurch ist eine volumenschonende Glättung möglich. Die Dicke der oberflächennahen Schicht der Papier- oder Kartonbahn 2, die über die Plastifizierungstemperatur gebracht wird, beträgt das Mehrfache der größten Unebenheiten der Papier- oder Kartonbahnoberfläche. Die Dicke der aufzuheizenden Bahnschicht ist somit abhängig von der Rauigkeit der zu behandelnden Papier- oder Kartonbahn 2. Die Länge des Behandlungsspalts 8 und die Geschwindigkeit der Papier- oder Kartonbahn 2 in Laufrichtung L bestimmen die Verweilzeit der Bahn 2 im Behandlungsspalt 8 und somit auch die Eindringtiefe der Wärme in die Bahn 2 und die Schichtdicke, die auf eine Verformungstemperatur erwärmt wird.

Die mit der Papier- oder Kartonbahn 2 in der Grenzschicht mitgeführte. Umgebungsluft verschlechtert den Wärmeübergang von der beheizten Walze 4 an die Bahn 2. Eine wesentliche Verbesserung des Wärmeübergangs wird durch eine Entfernung der Grenzschicht erzielt. Dies kann beispielsweise durch eine Kontaktstrecke für einen anhaftenden Kontakt zwischen der Außenwand der beheizbaren Walze 4 und der Oberfläche der Papier- oder Kartonbahn 2 einlaufseitig vor der Bahnbehandlungseinrichtung 7 geschehen. Geeignet ist ferner das Andrücken einer Leitwalze 11 gegen die beheizte Walze 4. Durch diese Maßnahmen kann die störende Grenzschicht entgegen der Laufrichtung der Bahn 2 verdrängt und der Wärmeübergang im Behandlungsspalt 8 weiter gesteigert werden.

Die Kalander 1 kann online oder offline betrieben werden.

Fig. 2 zeigt einen Multinip-Kalander für das Glätten hochwertiger Papiere. Der Behandlungsspalt 8 ist dann vorzugsweise vor dem ersten Nip vorgesehen. Wie vorstehend beschrieben, ist auch hier der Grad 15 der Umschlingung sowie der ausgeübte Anpressdruck variierbar. Der ausgeübte Anpressdruck wird bestimmt über die Bandspannung mit Hilfe mindestens einer verstellbaren Leitwalze 12. Damit besteht die Möglichkeit zur Anpassung an unterschiedliche Faserstoffmaterialien sowie der Behandlungsarten. Zum Vorheizen kann die Bahn 2 bereits vor dem Behandlungsspalt 8 auf die Mantelfläche der beheizbaren Walze 4 aufgebracht werden. Der Walzenstapel kann auch einen weichen Wechselspalt aufweisen für ein beiseitiges Glätten einer Bahn 2.

Gemäß einem nicht dargestellten Ausführungsbeispiel können in Laufrichtung L der Bahn 2 jeweils zwei der beschriebenen Kalander 1 hintereinander oder übereinander angeordnet sein. Hierdurch ist eine beidseitige Glättung der Bahn 2 möglich. Im Übrigen gelten die vorstehenden Ausführungen entsprechend.

Gemäß einem nicht dargestellten Ausführungsbeispiel können für einen Geradlauf des Bandes die beidseitigen Führungen einer Steuerwalze über eine quer zur Laufrichtung des Bandes vorgesehene Sensoreinrichtung gesteuert zueinander ausrichtbar sein. Die Sensoreinrichtung erkennt die Position des Bandes 14 zur Mitte der beheizbaren Walze 4.

## Patentansprüche

1. Kalander (1) zum Glätten einer Papier- oder Kartonbahn (2) mit mindestens einem Nip (3), der zwischen einer beheizbaren Walze (4) und einem Gegenelement (5) gebildet ist, einer Einrichtung (6) zum Erzeugen eines vorbestimmten Drucks im Nip (3) und einer dem Nip (3) vorgeordneten Bahnbehandlungseinrichtung (7) mit zwei einen Behandlungsspalt (8) bildenden Kontaktflächen (9, 10), von denen eine eine umlaufende Kontaktfläche (9) ist, die durch ein an Leitwalzen (11, 12, 13) umlaufendes Band (14) gebildet ist, die andere Kontaktfläche (10) von der umlaufenden Aussenwand der beheizbaren Walze (4) gebildet ist und der Behandlungsspalt (8) sich entlang eines Grades (15) der Umschlingung der beheizbaren Walze (4) erstreckt, **dadurch gekennzeichnet, dass** das umlaufende Band (14) an der der Papier- oder Kartonbahn (2) zugewandten Seite einen elastischen Dickenbereich (17) mit einer Härte im Bereich von 50 Shore A bis 92 Shore D aufweist, dessen Federrate kleiner ist als die Federrate der Papier- oder Kartonbahn (2) zu Beginn der Behandlung im Behandlungsspalt (8).

2. Kalander (1) nach Anspruch 1, **dadurch gekennzeichnet, dass** der elastische Dickenbereich (17) von einer elastischen Schicht gebildet ist, die auf einem Trägermaterial (19) des Bandes (14) angeordnet ist.

3. Kalander (1) nach Anspruch 1 oder 2, **dadurch gekennzeichnet, dass** der elastische Dickenbereich (17) aus einem Elastomer besteht und über dessen Dicke und Härte die Federrate desselben einstellbar ist.

4. Kalander (1) nach einem der Ansprüche 1 bis 3, **dadurch gekennzeichnet, dass** die Federrate des elastischen Dickenbereichs (17) 0,01 bis 1 MPa/µm beträgt.

5. Kalander (1) nach einem der Ansprüche 1 bis 4, **dadurch gekennzeichnet, dass** die Federrate des elastischen Dickenbereichs (17) mindestens 10 % kleiner ist als die Federrate der Papier- oder Kartonbahn (2).

6. Kalander (1) nach einem der Ansprüche 1 bis 5, **dadurch gekennzeichnet, dass** das umlaufende Band (14) einen elastischen Dickenbereich (17) aus einem Kunststoff aufweist.

7. Kalander (1) nach einem der Ansprüche 1 bis 6, **dadurch gekennzeichnet, dass** die Leitwalzen (11, 12, 13) eine Bandspannung des umlaufenden Bandes (14) zur Druckbeaufschlagung im Behandlungsspalt (8) steuern.

8. Kalander (1) nach einem der Ansprüche 1 bis 7, **dadurch gekennzeichnet, dass** das umlaufende Band (14) an der der Papier- oder Kartonbahn (2) zugewandten Seite eine geschlossene Oberflächendecke (21) besitzt.

9. Kalander (1) nach einem der Ansprüche 1 bis 8, **dadurch gekennzeichnet, dass** der elastische Dickenbereich (17) aus einem Werkstoff mit einer Wärmeleitfähigkeit kleiner gleich 10 W/mK besteht.

10. Kalander (1) nach einem der Ansprüche 1 bis 9, **dadurch gekennzeichnet, dass** der Grad (15) der Umschlingung zum Verstellen der Länge des Behandlungsspalts (8) in Abhängigkeit einer Eindringtiefe der Wärme in die Papier- oder Kartonbahn (2) einstellbar ist.

11. Kalander (1) nach einem der Ansprüche 1 bis 10, **dadurch gekennzeichnet, dass** mindestens eine der Leitwalzen (11, 12, 13) eine Einrichtung (6) zum wählbaren Spannen des Bandes (14) aufweist.

12. Kalander (1) nach einem der Ansprüche 1 bis 11, **dadurch gekennzeichnet, dass** mindestens eine Leitwalze (11, 13) als Anpresswalze ausgebildet ist, die die Bahn im Behandlungsspalt (8) entlang eines Abschnitts in Durchlaufrichtung durch zusätzlichen radialen örtlichen Druckeinsatz presst.

13. Kalander (1) nach einem der Ansprüche 1 bis 12, **dadurch gekennzeichnet, dass** der Kalander (1) ein Multinip-Kalander ist, der den Behandlungsspalt (8) vor dem ersten Nip (3) vorsieht.

14. Kalander (1) nach einem der Ansprüche 1 bis 13, **dadurch gekennzeichnet, dass** der Nip (3) ein weicher oder harter Nip ist, der eine Niplänge im Bereich von 1 bis 40 mm aufweist.

15. Kalander (1) nach einem der Ansprüche 1 bis 14, **dadurch gekennzeichnet, dass** der Nip (3) durch eine Schuhwalze gebildet ist und eine Niplänge im Bereich von 20 bis 300 mm aufweist.

## Claims

1. Calender (1) for calendering a paper or board web (2), having at least one nip (3), which is formed between a heated roll (4) and a mating element (5), an apparatus (6) for producing a predetermined pressure in the nip (3), and a web treatment apparatus (7) arranged upstream of the nip (3) and having two contact surfaces (9, 10) forming a treatment nip (8), of which contact surfaces one is a circulating contact surface (9) which is formed by a belt (14) circulating on guide rolls (11, 12, 13), the other contact surface (10) is formed by the circulating outer surface of the heated roll (4), and the treatment nip (8) extends along a degree (15) of the wrap around the heated roll (4), **characterised in that**, on the side facing the paper or board web (2), the circulating belt (14) has a resilient thickness region (17) which has a hardness in the range from 50 Shore A to 92 Shore D and the spring rate of which is lower than the spring rate of the paper or board web (2) at the start of the treatment in the treatment nip (8).

2. Calender (1) according to Claim 1, **characterized in that** the resilient thickness region (17) is formed by a resilient layer which is arranged on a carrier material (19) of the belt (14).

3. Calender (1) according to Claim 1 or 2, **characterized in that** the resilient thickness region (17) consists of an elastomer and the spring rate of the same can be adjusted via the thickness and hardness thereof.

4. Calender (1) according to one of Claims 1 to 3, **characterized in that** the spring rate of the resilient thickness region (17) is 0.01 to 1 MPa/µm.

5. Calender (1) according to one of Claims 1 to 4, **characterized in that** the spring rate of the resilient thickness region (17) is at least 10 % lower than the spring rate of the paper or board web (2).

6. Calender (1) according to one of Claims 1 to 5, **characterized in that** the circulating belt (14) has a resilient thickness region (17) made of a plastic.

7. Calender (1) according to one of Claims 1 to 6, **characterized in that** the guide rolls (11, 12, 13) control a belt tension of the circulating belt (14) in order to apply pressure in the treatment nip (8).

8. Calender (1) according to one of Claims 1 to 7, **characterized in that**, on the side facing the paper or board web (2), the circulating belt (14) has a closed surface cover (21).

9. Calender (1) according to one of Claims 1 to 8, **characterized in that** the resilient thickness region (17) consists of a material having a thermal conductivity of less than or equal to 10 W/mK.

10. Calender (1) according to one of Claims 1 to 9, **characterized in that** the degree (15) of the wrap for adjusting the length of the treatment nip (8) can be adjusted as a function of a penetration depth of the heat into the paper or board web (2).

11. Calender (1) according to one of Claims 1 to 10, **characterized in that** at least one of the guide rolls (11, 12, 13) has an apparatus (6) for tensioning the belt (14) as desired.

12. Calender (1) according to one of Claims 1 to 11, **characterized in that** at least one guide roll (11, 13) is formed as a pressing roll, which presses the web in the treatment nip (8) along a section in the passage direction by means of additional radial local use of pressure.

13. Calender (1) according to one of Claims 1 to 12, **characterized in that** the calender (1) is a multinip calender which provides the treatment nip (8) before the first nip (3).

14. Calender (1) according to one of Claims 1 to 13, **characterized in that** the nip (3) is a soft or hard nip which has a nip length in the range from 1 to 40 mm.

15. Calender (1) according to one of Claims 1 to 14, **characterized in that** the nip (3) is formed by a shoe roll and has a nip length in the range from 20 to 300 mm.

## Revendications

1. Calandre (1) destinée au lissage d'une bande (2) de papier ou de carton, comportant au moins une ligne (3) de contact réalisée entre un rouleau chauffant (4) et un contre-élément (5), un dispositif (6) destiné à produire une pression prédéterminée dans la ligne (3) de contact et un dispositif (7) de traitement de bande disposé en amont de la ligne (3) de contact présentant deux surfaces (9, 10) de contact formant une fente (8) de traitement, dont l'une de ces surfaces de contact (9, 10) est une surface (9) de contact tournante formée par une bande tournante (14) sur des rouleaux (11, 12, 13) de guidage, l'autre surface (10) de contact est formée par la paroi extérieure tournante du rouleau chauffant (4) et la fente (8) de traitement s'étend le long d'un secteur (15) de l'enroulement du rouleau chauffant (4), **caractérisée en ce que** la bande tournante (14) comprend une zone d'épaisseur élastique (17) sur le côté orienté vers la bande (2) de papier ou de carton, ladite plage d'épaisseur élastique (17) ayant une dureté de l'ordre de 50 Shore A à 92 Shore D, et dont le coefficient ressort est inférieur au coefficient ressort de la bande (2) de papier ou de carton au début du traitement dans la fente (8) de traitement.

2. Calandre (1) selon la revendication 1, **caractérisée en ce que** la zone d'épaisseur élastique (17) est formée par une couche élastique disposée sur un matériau support (19) de la bande (14).

3. Calandre (1) selon la revendication 1 ou la revendication 2, **caractérisée en ce que** la plage d'épaisseur élastique (17) est à base d'élastomère et **en ce que** le coefficient ressort de ladite zone d'épaisseur élastique (17) est réglable au-delà de l'épaisseur et de la dureté de cette dernière.

4. Calandre (1) selon l'une des revendications 1 à 3, **caractérisée en ce que** le coefficient ressort de la zone d'épaisseur élastique (17) est compris entre 0, 01 et 1 MPa/µm.

5. Calandre (1) selon l'une des revendications 1 à 4, **caractérisée en ce que** le coefficient ressort de la zone d'épaisseur élastique (17) est inférieur d'au moins 10% au coefficient ressort de la bande (2) de papier ou de carton.

6. Calandre (1) selon l'une des revendications 1 à 5, **caractérisée en ce que** la bande tournante (14) comprend une zone d'épaisseur élastique (17) à base de matière plastique.

7. Calandre (1) selon l'une des revendications 1 à 6, **caractérisée en ce que** les rouleaux (11, 12, 13) de guidage contrôlent la tension de la bande tournante (14) pour l'application d'une pression dans la fente (8) de traitement.

8. Calandre (1) selon l'une des revendications 1 à 7, **caractérisée en ce que** la bande tournante (14) possède une surface de recouvrement (21) fermée sur le côté orienté vers la bande (2) de papier ou de carton.

9. Calandre (1) selon l'une des revendications 1 à 8, **caractérisée en ce que** la zone d'épaisseur élastique (17) est à base d'un matériau ayant une conductivité thermique inférieure ou égale à 10 W/mk.

10. Calandre (1) selon l'une des revendications 1 à 9, **caractérisée en ce que** le secteur (15) de l'enroulement destiné au réglage de la longueur de la fente (8) de traitement est réglable en fonction d'une profondeur de pénétration de la chaleur dans la bande (2) de papier ou de carton.

11. Calandre (1) selon l'une des revendications 1 à 10, **caractérisée en ce qu'**au moins un des rouleaux (11, 12, 13) de guidage comprend un dispositif (6) pour serrer la bande (14) de façon réglable.

12. Calandre (1) selon l'une des revendications 1 à 11, **caractérisée en ce qu'**au moins un rouleau (11, 13) de guidage est réalisé en tant que rouleau de pression qui presse la bande dans la fente (8) de traitement le long d'une section dans le sens de passage par le biais de l'application d'une pression radiale et locale supplémentaire.

13. Calandre (1) selon l'une des revendications 1 à 12, **caractérisée en ce que** la calandre (1) est une calandre à lignes de contact multiple où la fente (8) de traitement est prévue en amont de la première ligne (3) de contact.

14. Calandre (1) selon l'une des revendications 1 à 13, **caractérisée en ce que** la ligne (3) de contact est une ligne de contact souple ou rigide ayant une longueur de ligne de contact de l'ordre de 1 à 40 mm.

15. Calandre (1) selon l'une des revendications 1 à 14, **caractérisée en ce que** la ligne (3) de contact est formée par un rouleau à sabot et possède une longueur de ligne de contact de l'ordre de 20 à 300 mm.
